# EUROPÄISCHE PATENTSCHRIFT

(11) **EP 1 296 813 B1**
(45) Veröffentlichungstag und Bekanntmachung des Hinweises auf die Patenterteilung: **11.05.2005**
(21) Anmeldenummer: 01967082.7
(22) Anmeldetag: 20.06.2001
(51) Int. Cl.: B31B 3/00, B31B 1/74

(54) **VERFAHREN UND VORRICHTUNG ZUM HERSTELLEN VON KLAPPSCHACHTELN MIT SCHLIESSHILFE**
METHOD AND DEVICE FOR PRODUCING FLAP CASES COMPRISING A CLOSING ACCESSORY
PROCEDE ET DISPOSITIF POUR FABRIQUER DES PAQUETS A COUVERCLE BASCULANT AVEC DISPOSITIF AUXILIAIRE DE FERMETURE

(30) Priorität: 03.07.2000 DE 10031319
(43) Veröffentlichungstag der Anmeldung: 02.04.2003
(73) Patentinhaber: Focke & Co. (GmbH & Co. KG), 27283 Verden (DE)
(72) Erfinder: FOCKE, Heinz, 27283 Verden (DE); STILLER, Martin, 27283 Verden (DE)
(74) Vertreter: Bolte, Erich, Dipl.-Ing.
(86) Internationale Anmeldenummer: PCT/EP2001/006953
(87) Internationale Veröffentlichungsnummer: WO 2002/002306

(56) Entgegenhaltungen:
- EP-A- 0 433 657
- EP-A- 0 434 962
- US-A- 4 487 596
- US-A- 5 613 932

## Beschreibung

Die Erfindung betrifft ein Verfahren zum Herstellen von Zigaretten-Packungen des Typs Klappschachtel, bestehend aus Schachtelteil, Deckel und Kragen, wobei der Deckel durch eine aus miteinander verhakenden Organen bestehende Schließhilfe in Schließstellung gehalten wird, nämlich durch Ineinandergreifen eines Deckel-Innenlappens an der Innenseite einer Deckel-Vorderwand mit einer Kragen-Vorderwand des Kragens. Weiterhin betrifft die Erfindung eine Vorrichtung zur Durchführung des Verfahrens.

Bei Zigarettenpackungen des Typs Klappschachtel bzw. Hinge-Lid ist eine Schließhilfe für den Deckel wünschenswert, insbesondere bei Klappschachteln mit abgerundeten oder abgeschrägten Packungskanten - Rundkanten- oder Oktagonal-Packung.

Als besonders vorteilhaft hat sich eine Schließhilfe gemäß EP 0 434 962 erwiesen. Bei dieser bekannten Ausführung ist ein an der Innenseite einer Deckel-Vorderwand angeordneter Deckel-Innenlappen in besonderer Weise ausgestaltet, derart, dass Randbereiche des Deckel-Innenlappens in Schließstellung mit dem Kragen verhaken. Konkret ergibt sich ein formschlüssiger Eingriff zwischen Deckel-Innenlappen und Kragen im Bereich von seitlichen, aufrechten Stegen, die eine im Bereich einer Kragen-Vorderwand übliche Ausnehmung begrenzen.

Bei einer Schließhilfe der vorgenannten oder anderer, ähnlicher Ausführung mit wechselseitigen Verhakungsorganen wurde festgestellt, dass eine Verhakung nach erstmaliger Ingebrauchnahme der Packung nicht immer gewährleistet ist.

Der Erfindung liegt deshalb die Aufgabe zugrunde, Maßnahmen vorzuschlagen, die eine zuverlässige Verhakung der Schließhilfe bei Ingebrauchnahme der Klappschachtel gewährleisten.

Dieser Aufgabe ist das erfindungsgemäße Verfahren dadurch gekennzeichnet, dass die bei der Fertigung der Packung voneinander getrennten Verhakungsorgane vor der Fertigstellung der Packung in eine Verhakungsposition gebracht werden, wobei dass die bei der Fertigung der Packung voneinander getrennten Verhakungsorgane vor der Fertigstellung der Packung in eine Verhakungsposition gebracht werden, wobei die Packung zunächst soweit fertiggestellt wird, dass eine Deckel-Vorderwand des geschlossenen Deckels ohne wechselseitigen Eingriff der Verhakungsorgane an der Kragen-Vorderwand anliegt, dass sodann die Deckel-Vorderwand in öffnungsrichtung des Deckels verschoben wird, derart, dass die Verhakungsorgane, nämlich der Deckel-Innenlappen und die Kragen-Vorderwand, versetzt zueinander liegen und dass schließlich die Deckel-Vorderwand in die Schließstellung zurückverschoben wird unter Einführung der Verhakungsorgane in die Verhakungsstellung.

Der Erfindung liegt die Erkenntnis zugrunde, dass die Schließhilfe häufig deshalb nicht zur Wirkung kommt, weil die in wechselseitigen Eingriff miteinander tretenden Organe bei der Herstellung der Packung voneinander getrennt bzw. außer Eingriff sind. Es bedarf dann einer gewissen Verformung der Schließhilfe, um diese zur Wirkung zu bringen. Bei Anwendung des erfindungsgemäßen Verfahrens besteht dieses Risiko nicht, da die Schließhilfe nach der Fertigstellung der Packung bis zur Ingebrauchnahme derselben bereits in der wirksamen Position gehalten ist.

Vorteilhaft ist ein erfindungsgemäßes Verfahren, bei dem die Packung weitgehend fertiggestellt wird, nämlich insbesondere der Deckel, jedoch ohne Verklebung der miteinander verbundenen Teile des Deckel, insbesondere von inneren und äußeren Deckel-Seitenlappen. In diesem Zustand ist der Deckel noch weitgehend verformbar, kann erfindungsgemäß teilweise geöffnet und danach wieder geschlossen werden, wobei beim Schließvorgang die Verhakungsorgane miteinander in Eingriff gebracht werden, also insbesondere der Deckel-Innenlappen mit den Stegen der Kragen-Vorderwand. Danach wird der Deckel fertiggestellt durch Umfalten der (äußeren) Deckel-Seitenlappen und Verbindung mit den (bereits gefalteten) inneren Deckel-Seitenlappen.

Eine Vorrichtung zur Durchführung des Verfahrens besteht demnach aus Organen zum Teitöffnen des Deckels und zum Wiederverschließen desselben, wobei Druckorgane auf Deckel und Schachtelteil zur Verformung der Verhakungsorgane einwirken, derart, dass beim Schließvorgang des Deckels die Verhakungsorgane in Eingriffsposition gelangen.

Weitere Besonderheiten der Erfindung werden nachfolgend anhand der Zeichnungen näher erläutert. Es zeigt:
- Fig. 1: einen ausgebreiteten Zuschnitt für eine Klappschachtel mit Rundkanten,
- Fig. 2: einen ausgebreiteten Zuschnitt für einen Kragen,
- Fig. 3 bis Fig. 5: einen oberen, deckelseitigen Bereich einer Klappschachtel in verschiedenen Positionen,
- Fig. 6: eine Vorrichtung zum Herstellen von Klappschachteln in vereinfachter Draufsicht,
- Fig. 7: eine Einzelheit der Vorrichtung gemäß Fig. 6, nämlich einen Abschnitt einer Packungsbahn, in vergrößertem Maßstab,
- Fig. 8: die Einzelheit gemäß Fig. 7 in Seitenansicht,
- Fig. 9: ein Detail der Vorrichtung gemäß Fig. 7 und Fig. 8, bei nochmals vergrößertem Maßstab in Seitenansicht,
- Fig. 10: ein anderes Organ der Vorrichtung gemäß Fig. 7 und Fig. 8 in einer Darstellung analog zu Fig. 9.

Die Zeichnungen befassen sich mit einem bevorzugten Ausführungsbeispiel einer (Zigaretten-)Packung 10 des Typs Hinge-Lid. Die Packung 10 besteht aus einem Zuschnitt 11 aus dünnem Karton, der einen (unteren) Schachtelteil 12 und einen Deckel 13 bildet. Weiterhin gehört zu diesem Typ einer Packung 10 ein Kragen 14 aus einem gesonderten Zuschnitt, ebenfalls aus dünnem Karton. Die Packung 10 ist mit abgerundeten, aufrechten Packungskanten 15 ausgebildet, ist mithin eine Rundkanten-Packung. Der Zuschnitt 11 und die daraus gefertigte Packung sind im Übrigen nach Maßgabe der EP 0 434 962 ausgebildet.

Dies gilt auch für eine Schließhilfe, also eine Einrichtung an der Packung 10, die die Schließstellung des Deckels 13 gewährleistet. Die Schließhilfe besteht aus Verhakungsorganen am Deckel 13 einerseits und am Schachtelteil 12 bzw. am Kragen 14 andererseits. In Schließstellung kommen diese Verhakungsorgane durch den Schließvorgang des Deckels 13 miteinander in Eingriff und gewährleisten so eine exakte Schließstellung.

Bei dem vorliegenden Ausführungsbeispiel sind - wie bei EP 0 434 062 - ein Deckel-Innenlappen 16 einerseits und der Kragen 14 bzw. dessen Kragen-Vorderwand 17 andererseits die Verhakungsorgane. Der Deckel-Innenlappen 16 liegt durch Umfalten an der Innenseite einer Deckel-Vorderwand 22 an und ist mit dieser durch Klebung verbunden. Im Bereich von Seitenrändem 18 weist der Deckel-Innenlappen 16 eine Ausnehmung 19 bzw. Ausstanzung auf. Die beiden Ausnehmungen wirken zusammen mit einer vorgegebenen, üblichen Kontur der Kragen-Vorderwand 17. Durch eine mittige Vertiefung 20 entstehen seitliche Stege 21 mit nach oben divergierenden Kanten. Mit diesen wirken die beiden Seitenränder 18 des Deckel-Innenlappens 16 zusammen, derart, dass ein freier bzw. oberer Bereich der Stege 21 unter den seitlichen Bereich des Deckel-Innenlappens 16 gelangt und so klemmend bzw. verhakend fixiert ist. Eine durch die Ausnehmung 19 begrenzte Klemmlasche 46 am Rand des Deckel-Innenlappens 16 liegt dabei an der Innenseite des jeweiligen Stegs 21 an. Die Leimbereiche zur Fixierung des Deckel-Innenlappens 16 sind so positioniert, dass der Bereich der Seitenränder 18 frei bleibt und den verhakenden Eingriff mit dem Kragen 14 ermöglicht. Vor Einführung des Zuschnitts 11 in den Faltrevolver 23 oder im Bereich desselben wird die Schließhilfe vorgeformt, und zwar durch Aufrichten der Klemmlasche 46 in eine Schrägstellung, so dass der Vorgang des Einfädelns mit dem Kragen bzw. den Stegen 21 erleichtert ist.

Bei der Fertigung der Packung 10 wird so vorgegangen, dass der Zuschnitt 11 in einem Faltrevolver 23 teilweise gefaltet und befüllt wird durch Zuführen eines Zigarettenblocks 24 als Packungsinhalt. Mit diesem Zigarettenblock 24 wird der U-förmig gefaltete Kragen 14 in Radialrichtung in den Faltrevolver 23 bzw. in einen vorgefalteten Zuschnitt 11 eingefördert. Danach wird der Deckel bzw. der vordere Teil desselben auf den Zigarettenblock 24 und den Kragen 14 gefaltet. Dadurch liegen Deckel-Innenlappen 16 und Kragen-Vorderwand 17 ohne wechselseitige Verhakung aneinander bzw. aufeinander.

In dieser Form wird die Packung 10 in Radialrichtung aus dem Faltrevolver 23 ausgeschoben in eine anschließende Packungsbahn 25. Im Bereich derselben werden letzte Faltschritte durchgeführt, nämlich horizontal seitwärts gerichtete Seitenlappen 26 und Deckel-Seitenlappen 27 umgefaltet zur Bildung von Seitenwänden der Packung 10. Die Seitenlappen 26 und Deckel-Seitenlappen 27 werden vor dem Umfalten mit Leim versehen.

Es geht nun darum, den Fertigungs- bzw. Faltprozess für die Packung 10 so zu vollenden, dass bei der fertigen Packung die Verhakungsorgane der Schließhilfe in Eingriff sind, also die Stege 21 des Kragens 14 und die Klemmlaschen 46 des Deckel-Innenlappens 16. Dabei wird so verfahren, dass die ganz oder teilweise fertiggestellte Packung 10 durch entsprechende Verschiebung des Deckels 13 bzw. der Deckel-Vorderwand 22 wieder leicht geöffnet und durch Verschieben in die Schließstellung der Eingriff der Verhakungsorgane erreicht wird.

Fig. 3 zeigt in einem Längs- bzw. Vertikalschnitt durch die Packung im Bereich des Deckels 13 den Ausgangszustand, wenn Deckel-Innenlappen 16 und Kragen-Vorderwand 17 ohne wechselseitigen Angriff aneinanderliegen, und zwar nach Verlassen des Faltrevolvers 23. Der Deckel 13 wird sodann unter Aufrechterhaltung der Anlage am Kragen 14 in Öffnungsrichtung verschoben (Fig. 4). Dabei ergibt sich eine leichte Winkelveränderung zwischen Deckel-Vorderwand 22 und anschließender Stirnwand 28. Diese Verformung ist möglich, weil die äußeren Deckel-Seitenlappen 27 noch nicht mit innenliegenden Deckel-Seitenlappen 29 verbunden sind.

In der Stellung gemäß Fig. 4 befindet sich aufgrund der Verschiebung der Deckel-Vorderwand 22 ein freier Bereich des Seitenrandes 18, nämlich bis zu der Ausnehmung 19, außerhalb des Bereichs des Kragens 14 bzw. außerhalb der Vertiefung 20 im Bereich der Kragen-Vorderwand 17 (Fig. 4). In dieser Stellung kommt ein Effekt zur Geltung, der durch Rückstellkräfte im Verpackungsmaterial, nämlich im Deckel-Innenlappen 16 entsteht. Durch den Faltvorgang des Deckel-Innenlappens 16 sind in diesem noch Rückstellkräfte wirksam, die ein leichtes Aufrichten eines seitlichen Bereichs des Deckel-Innenlappens 16 bewirken, nämlich insbesondere im Bereich der Klemmlasche 46. Wird nun gemäß Fig. 5 der Deckel wieder in die Schließstellung zurückgeschoben, ergibt sich selbsttätig ein Eingriff des Deckel-Innenlappens 16 mit der Kragen-Vorderwand 17, nämlich den Stegen 21, und zwar entsprechend der Darstellung in EP 0 434 962. Die Packung 10 kann nun komplettiert werden.

Im Bereich der Packungsbahn 25 sind Organe angebracht, die während des (kontinuierlichen) Transports der weitgehend fertiggestellten Packungen 10 die beschriebenen Maßnahmen vollziehen. Bei dem vorliegenden Beispiel sind zwei Arbeitsstationen 30 und 31 gebildet. In der ersten Arbeitsstation 30 wird eine Stellung des Deckels 13 gemäß Fig. 4 hergestellt. In der nachfolgenden Arbeitsstation 31 wird der Deckel 13 in die packungsgerechte Position zurückgeführt, entsprechend Fig. 5.

In der Arbeitsstation 30 kommen Förderorgane zur Wirkung, die die seitwärts gerichteten, also freiliegenden Deckel-Seitenlappen 27 erfassen und relativ in Förderrichtung weiterbewegen, also mit einer Bewegungsgeschwindigkeit, die höher ist als die Fördergeschwindigkeit der Packungen 10. Dadurch ergibt sich die in Fig. 4 gezeigte Relativverschiebung. An jeder Seite der Packungen 10 sind zu diesem Zweck obere und untere Förderrollen angeordnet. Eine untere Förderrolle ist als Segmentscheibe 32 ausgebildet mit einem radial vorstehenden Segment 33. Dieses kommt aufgrund entsprechender Steuerung der Bewegungen an der Unterseite des Deckel-Seitenlappens 27 zur Anlage. Mit der Segmentscheibe 32 wirkt eine Gegenrolle 34 zusammen. Diese ist oberhalb der Bewegungsbahn der Deckel-Seitenlappen 27 positioniert. Gegenrolle 34 und Segment 33 erfassen kurzzeitig den Deckel-Seitenlappen 27 und verschieben diesen aufgrund entsprechender Drehgeschwindigkeiten in Förderrichtung.

Die mit Abstand von der Arbeitsstation 30 positionierte Arbeitsstation 31 besteht aus mehreren Organen. Diese übertragen eine Schub- bzw. Druckwirkung auf den Deckel 13, derart, dass dieser in die Stellung gemäß Fig. 5 gelangt. Die betreffenden Organe sind dabei im mittleren Bereich der Packung 10 positioniert, also im Bereich der Deckel-Vorderwand 22 (Fig. 7).

Ein in Förderrichtung erstes Druckorgan besteht aus zwei im Abstand voneinander angeordneten, drehend angetriebenen Scheiben 35. Diese sind am Umfang jeweils mit einem Drucksegment 36 versehen, welches aufgrund gesteuerter Bewegung Anlage an der nach oben gerichteten Außenseite der Deckel-Vorderwand 22 sowie - indirekt - der Kragen-Vorderwand 17 erhält. Die beiden Scheiben 35 sind in einem geringeren axialen Abstand voneinander angeordnet, derart, dass die Drucksegmente 36 in einem mittleren Bereich der Kragen-Vorderwand 17 wirken. Dadurch ergibt sich ein geringfügiges Aufrichten seitlicher Bereiche der Kragen-Vorderwand 17 mit den Stegen 21. Hierdurch werden die Stege 21 in eine für das Einfädeln der Schließhilfe günstige Position gebracht.

Als weiteres Organ ist ein Druckhebel 37 vorgesehen. Dieses Organ bewirkt die Verschiebung des Deckels 13 in dessen packungsgerechte Position. Der Druckhebel 37 ist auf einer quergerichteten Welle 38 gelagert, parallel zur Welle für die Scheiben 35. Auf der Welle sind zwei in axialem Abstand voneinander angeordnete Druckhebel 37 angeordnet. Aufgrund gesteuerter Retativbewegung erhalten die Druckhebel mit einem abgerundeten Vorsprung 39 Anlage an der Stirnwand 28 des Deckels 13 bzw. an einer zwischen Deckel-Vorderwand 22 und Stirnwand 28 gebildeten Kante 40. Durch die tangsamere Bewegung des Druckhebels 37 bzw. des Vorsprungs 39 in Förderrichtung der Packungen 10 wird die Schließbewegung des Deckels 13 bei gleichzeitigem Einfädeln von Deckel-Innenlappen 16 und Kragen-Vorderwand 17 in die Verhakungsstellung bewirkt.

Auf der Welle 38 angeordnete weitere Rollen bzw. Scheiben, nämlich zwei Druckscheiben 41, bewirken während der Weiterbewegung der Packungen ein Niederhalten des Deckels 13 bzw. der Deckel-Vorderwand 22 unter Aufrechterhaltung der Verhakungsstellung.

Die Druckscheiben 41 sind im Bereich eines Leimaggregats 42 zum Beleimen der nach unten gerichteten Seiten von Seitenlappen 26 und Deckel-Seitenlappen 27 angeordnet. Das Leimaggregat 42 weist in bekannter Weise ausgebildete Leimscheiben 43 auf, die unterhalb der Bewegungsbahn der Seitenlappen 26 und Deckel-Seitenlappen 27 positioniert sind und Leim auf diese Faltlappen übertragen.

Die Scheiben 35 einerseits und die Druckscheiben 41 andererseits sind so positioniert, dass letztere einen größeren Abstand voneinander aufweisen als die Scheiben 35 und diese teilweise in den Bereich zwischen den Druckscheiben 41 eintreten. Die Druckhebel 37 liegen außen an den Druckscheiben 41.

Im Anschluss an diese Station werden die Seitenlappen 26 und Deckel-Seitenlappen 27 in üblicher Weise gefaltet. Die Packung 10 ist damit fertiggestellt, und zwar mit den Organen der Schließhilfe in der Eingriffsstellung.

Wie gezeigt, werden alle Organe der beiden Arbeitsstationen 30, 31 durch ein gemeinsames Getriebe 44 bewegt. Die Organe der Arbeitsstation 30 werden von der Arbeitsstation 31 aus angetrieben über einen Gurt 45. Es ist vorgesehen, dass die Segmentscheibe 32 angetrieben ist, die Gegenrolle 34 aber leer mitläuft.

### Bezugszeichenliste

- 10: Packung
- 11: Zuschnitt
- 12: Schachtelteil
- 13: Deckel
- 14: Kragen
- 15: Packungskante
- 16: Deckel-Innenlappen
- 17: Kragen-Vorderwand
- 18: Seitenrand
- 19: Ausnehmung
- 20: Vertiefung
- 21: Steg
- 22: Deckel-Vorderwand
- 23: Faltrevolver
- 24: Zigarettenblock
- 25: Packungsbahn
- 26: Seitenlappen
- 27: Deckel-Seitenlappen
- 28: Stimwand
- 29: Deckel-Seitenlappen
- 30: Arbeitsstation
- 31: Arbeitsstation
- 32: Segmentscheibe
- 33: Segment
- 34: Gegenrolle
- 35: Scheibe
- 36: Drucksegment
- 37: Druckhebel
- 38: Welle
- 39: Vorsprung
- 40: Kante
- 41: Druckscheibe
- 42: Leimaggregat
- 43: Leimscheibe
- 44: Getriebe
- 45: Gurt
- 46: Klemmlasche

## Patentansprüche

1. Verfahren zum Herstellen von Zigaretten-Packungen (10) des Typs Klappschachtel, bestehend aus Schachtelteil (12), Deckel (13) und Kragen (14), wobei der Deckel (13) durch eine aus miteinander verhakenden Organen bestehende Schließhilfe in Schließstellung gehalten wird, nämlich durch Ineinandergreifen eines Deckel-Innenlappens (16) an der Innenseite einer Deckel-Vorderwand (22) mit einer Kragen-Vorderwand (17) des Kragens (14), **dadurch gekennzeichnet, dass** die bei der Fertigung der Packung (10) voneinander getrennten Verhakungsorgane vor der Fertigstellung der Packung (10) in eine Verhakungsposition gebracht werden, wobei die Packung (10) zunächst soweit fertiggestellt wird, dass eine Deckel-Vorderwand (22) des geschlossenen Deckels (13) ohne wechselseitigen Eingriff der Verhakungsorgane an der Kragen-Vorderwand (17) anliegt, dass sodann die Deckel-Vorderwand (22) in Öffnungsrichtung des Deckels (13) verschoben wird, derart, dass die Verhakungsorgane, nämlich der Deckel-Innenlappen (16) und die Kragen-Vorderwand (17), versetzt zueinander liegen und dass schließlich die Deckel-Vorderwand (22) in die Schließstellung zurückverschoben wird unter Einführung der Verhakungsorgane in die Verhakungsstellung.

2. Verfahren nach Anspruch 1, **dadurch gekennzeichnet, dass** bei einer Schließhilfe mit Ausnehmungen (19) im Bereich von Seitenrändern (18) des Deckel-Innenlappens (16) als deckelseitiges Verhakungsorgan und mit einem Steg (21) zur Begrenzung einer Vertiefung (20) der Kragen-Vorderwand (17) als kragenseitiges Verhakungsorgan die Deckel-Vorderwand (20) mit Deckel-Innenlappen (16) soweit relativ zur Kragen-Vorderwand verschoben wird, dass die Ausnehmungen (19) versetzt zu den Stegen (21) liegen und dass zur Herstellung der Verhakungsstellung die Deckel-Vorderwand (22) in die Ausgangsstellung zurückverschoben wird unter Einführung der Stege (21) in die zugeordneten Ausnehmungen (19).

3. Verfahren nach Anspruch 1 oder 2, **dadurch gekennzeichnet, dass** bei der Verschiebung der Deckel-Vorderwand (22) in die Schtießstellung bzw. in die Verhakungsposition mit den Stegen (21) des Kragens (14) mindestens zeitweilig Druck auf die Deckel-Vorderwand (22) im Bereich der Verhakungsorgane ausgeübt wird.

4. Verfahren nach Anspruch 1 oder einem der weiteren Ansprüche, **dadurch gekennzeichnet, dass** die Verschiebung der Deckel-Vorderwand (22) in die eine und andere Stellung vor Verbindung von Deckel-Seitenlappen (27, 29) mit einander durch Klebung erfolgt.

5. Vorrichtung zum Herstellen von Zigaretten-Packungen (10) des Typs Klappschachtel, bestehend aus Schachtelteil (12), Deckel (13) und Kragen (14), wobei der Deckel (13) durch eine aus miteinander verhakenden Organen bestehende Schließhilfe in Schließstellung gehalten wird, nämlich durch Ineinandergreifen eines Deckel-Innenlappens (16) an der Innenseite einer Deckel-Vorderwand (22) mit einer Kragen-Vorderwand (17), **gekennzeichnet durch** folgende Merkmale:
a) eine Packungsbahn (25) entlang welcher die **durch** Falten eines Zuschnitts (11) weitgehend fertiggestellte Packung (10) transportierbar ist,
b) oberhalb der Packungsbahn (25) ist ein Organ positioniert, welches eine Verschiebung der Deckel-Vorderwand (22) in Richtung auf eine Öffnungsstellung des Deckels (13) relativ zur Kragen-Vorderwand (17) bewirkt und anschließend eine gegenläufige Verschiebung der Deckel-Vorderwand (22) in die Ausgangs- bzw. Schließstellung.

6. Vorrichtung nach Anspruch 5, **dadurch gekennzeichnet, dass** die - weitgehend fertiggestellten - Packungen (10) im Bereich der Packungsbahn (25) mit zur freien Seite, insbesondere nach oben gerichteter Deckel-Voderwand und mit in der Ebene derselben seitwärts gerichteten äußeren Deckel-Seitenlappen (27) transportierbar sind und dass durch oberhalb der Bewegungsbahn der Packung (10) angeordnete Betätigungsorgane die Deckel-Vorderwand (22) zuerst vom Schachtelteil (12) zurückbewegbar und danach in die Schließstellung zurückschiebbar ist.

7. Vorrichtung nach Anspruch 5 oder 6, **dadurch gekennzeichnet, dass** in einer in Transportrichtung der Packungen (10) ersten Arbeitsstation (30) oberhalb der Bewegungsbahn der Packungen (10) Organe zum Verschieben der Deckel-Vorderwand (22) in Förderrichtung angeordnet sind, nämlich insbesondere eine Segmentscheibe (32) und eine Gegenrolle (34), wobei die Organe jeweils im Bereich der seitwärts gerichteten äußeren Deckel-Seitenlappen (27) wirksam werden bzw. diese erfassen.

8. Vorrichtung nach Anspruch 7, **dadurch gekennzeichnet, dass** die Deckel-Seitenlappen (27) zwischen der Segmentscheibe (32) bzw. einem Segment (33) desselben einerseits und einer vorzugsweise oberhalb der Bewegungsbahn angeordneten Gegenrolle (34) andererseits erfasst werden, wobei Segmentscheibe (32) und Gegenrolle (34) in Förderrichtung relativ zur Packung (10) bewegbar, nämlich drehbar sind.

9. Vorrichtung nach Anspruch 7 oder einem der weiteren Ansprüche, **dadurch gekennzeichnet, dass** im Bereich der zweiten Arbeitsstation (31) ein Schuborgan angeordnet ist zum Zurückbewegen des Deckels (13) bzw. der Deckel-Vorderwand (22) in die Schließstellung, nämlich insbesondere ein drehend umlaufender Druckhebel (37), der mit einem Vorsprung (39) an dem Deckel (13) Anlage erhält, vorzugsweise an einer zwischen Deckel-Vorderwand (22) und Stimwand (28) gebildeten Kante (40).

10. Vorrichtung nach Anspruch 7 oder einem der weiteren Ansprüche, **dadurch gekennzeichnet, dass** bei der Rückkehrbewegung der Decke!-Vorderwand (22) in die Schließstellung mindestens zeitweilig Druck auf die Deckel-Vorderwand (22) im Bereich des Verhakungsorgans - Randbereiche des Deckel-Innenlappens (16) - ausübbar ist, vorzugsweise durch zwei in quergerichtetem Abstand voneinander angeordnete Scheiben (35) mit Drucksegmenten (36).

11. Vorrichtung nach Anspruch 9 oder einem der weiteren Ansprüche, **dadurch gekennzeichnet, dass** bei der Rückbewegung der Deckel-Vorderwand (22) in die Schließstellung ständig oder überwiegend Druck auf die Deckel-Vorderwand (22) ausübbar ist im Bereich des Druckhebels (37) vorzugsweise durch mit dem Druckhebel (37) gleichachsig gelagerte, drehend angetriebene Druckscheiben (41 ).

## Claims

1. Method for producing cigarette packs (10) of the hinge-lid box type, comprising a box part (12), lid (13) and collar (14), the lid (13) being retained in the closed position by a closure aid comprising interlocking elements, namely by a lid inner tab (16) on the inside of a lid front wall (22) intermeshing with a front wall (17) of the collar (14), **characterized in that** the interlocking elements, which are separated from one another during manufacturing of the pack (10), are brought into an interlocking position before the pack (10) is completed, the pack (10) initially being completed to the extent that a lid front wall (22) of the closed lid (13) bears against the collar front wall (17) without alternate engagement of the interlocking elements, **in that** then the lid front wall (22) is displaced in the opening direction of the lid (13) in such a manner that the interlocking elements, namely the lid inner tab (16) and the collar front wall (17), are situated offset with respect to one another, and **in that** finally the lid front wall (22) is displaced back into the closed position with the interlocking elements. being introduced into the interlocking position.

2. Device according to Claim 1, **characterized in that**, in the case of a closure aid having recesses (19) in the region of side borders (18) of the lid inner tab (16), as interlocking element on the lid, and having a web (21) for bounding a depression (20) of the collar front wall (17), as interlocking element on the collar, the lid front wall (20) having lid inner tabs (16) is displaced relative to the collar front wall to such an extent that the recesses (19) are situated offset with respect to the webs (21), and **in that**, for production of the interlocking position, the lid front wall (22) is displaced back into the starting position with the webs (21) being introduced into the associated recesses (19).

3. Method according to Claim 1 or 2, **characterized in that**, during the displacement of the lid front wall (22) into the closed position or into the interlocking position with the webs (21) of the collar (14), pressure is exerted at least temporarily on the lid front wall (22) in the region of the interlocking elements.

4. Method according to Claim 1 or one of the further claims, **characterized in that** the displacement of the lid front wall (22) into the one position and the other position takes place before lid side tabs (27, 29) are connected to one another by bonding.

5. Device for producing cigarette packs (10) of the hinge-lid box type, comprising a box part (12), lid (13) and collar (14), the lid (13) being retained in the closed position by a closure aid comprising interlocking elements, namely by a lid inner tab (16) on the inside of a lid front wall (22) intermeshing with a collar front wall (17), **characterized by** the following features:
a) a pack conveyor path (25) along which. the pack (10), which is largely completed by folding of a blank (11), can be transported,
b) an element is positioned above the pack conveyor path (25), which element causes a displacement of the lid front wall (22) relative to the collar front wall (17) in the direction of an opening position of the lid (13) and then an opposed displacement of the lid front wall (22) into the starting or closed position.

6. Device according to Claim 5, **characterized in that** the - largely completed - packs (10) can be transported in the region of the pack conveyor path (25) with the lid front wall facing the free side, in particular directed upwards, and with the outer lid side tabs (27) directed laterally in the plane of said lid front wall, and **in that** by means of actuating elements arranged above the path of movement of the pack (10) the lid front wall (22) can first of all be moved back from the box part (12) and can then be pushed back into the closed position.

7. Device according to Claim 5 or 6, **characterized in that** elements for displacing the lid front wall (22) in the conveying direction, namely, in particular, a segmental wheel (32) and a mating roller (34), are arranged above the path of movement of the packs (10) in a first working station (30) in the transportation direction of the packs (10), the elements being active in each case in the region of the laterally directed, outer lid side tabs (27) and grasping the latter.

8. Device according to Claim 7, **characterized in that** the lid side tabs (27) are grasped between the segmental wheel (32) or a segment (33) thereof, on the one hand, and a mating roller (34) preferably arranged above the path of movement, on the other hand, the segmental wheel (32) and mating roller (34) being moveable, namely rotatable, in the conveying direction relative to the pack (10).

9. Device according to Claim 7 or one of the further claims, **characterized in that** a push element is arranged in the region of the second working station (31) for the purpose of moving the lid (13) and the lid front wall (22) back into the closed position, namely, in particular, a pressure lever (37) which revolves in a rotating manner and, by means of a projection (39), obtains contact against the lid (13), preferably against an edge (40) formed between the lid front wall (22) and end wall (28).

10. Device according to Claim 7 or one of the further claims, **characterized in that** during the return movement of the lid front wall (22) into the closed position, pressure can be exerted at least temporarily on the lid front wall (22) in the region of the interlocking element - border regions of the lid inner tab (16) - preferably by two wheels (35) which are arranged at a transversely directed distance from each other and have pressure segments (36).

11. Device according to Claim 9 or one of the further claims, **characterized in that** during the return movement of the lid front wall (22) into the closed position, pressure can be exerted continuously or for most of the time on the lid front wall (22) in the region of the pressure lever (37), preferably by means of the rotatingly driven pressure wheels (41) mounted on the same axis as the pressure lever (37).

## Revendications

1. Procédé de fabrication de paquets de cigarettes (10) du type boîte à couvercle basculant constitués d'une partie boîte (12), d'un couvercle (13) et d'un col (14), le couvercle (13) étant maintenu en position fermée par un moyen auxiliaire de fermeture constitué d'organes s'accrochant entre eux, à savoir par emboîtement d'une patte intérieure (16) du couvercle située sur le côté intérieur de la paroi avant (22) du couvercle avec la paroi avant (17) du col (14), **caractérisé par le fait que** les organes d'accrochage, séparés les uns des autres lors de la fabrication du paquet (10), sont, avant l'achèvement du paquet (10), mis dans une position d'accrochage, le paquet (10) étant d'abord achevé jusqu'à ce que la paroi avant (22) du couvercle (13) fermé s'appuie sur la paroi avant (17) du col sans mise en. prise mutuelle des organes d'accrochage, qu'ensuite, la paroi avant (22) du couvercle (13) est déplacée dans la direction d'ouverture de celui-ci de façon telle que les organes d'accrochage, à savoir la patte intérieure (16) du couvercle et la paroi avant (17) du col, soient décalés, et qu'enfin, le paroi avant (22) du couvercle est ramenée en position fermée avec mise des organes d'accrochage en position d'accrochage.

2. Procédé selon la revendication 1, **caractérisé par le fait qu'**avec un moyen auxiliaire de fermeture comprenant des évidements (19) dans la zone de bords latéraux (18) de la patte intérieure (16) du couvercle comme organe d'accrochage côté couvercle et une nervure (21) pour la délimitation d'un creux (20) de la paroi avant (17) du col comme organe d'accrochage côté col, la paroi avant (20) du couvercle est déplacée avec la patte intérieure (16) de celui-ci par rapport à la paroi avant du col de façon que les évidements (19) soient décalés des nervures (21) et que pour la réalisation de la position d'accrochage, le paroi avant (22) du couvercle est ramenée en position initiale avec engagement des nervures (21) dans les évidements associés (19).

3. Procédé selon l'une des revendications 1 et 2, **caractérisé par le fait que** lors de l'amenée de la paroi avant (22) du couvercle en position fermée ou en position d'accrochage avec les nervures (21) du col (14), une pression est exercée au moins temporairement sur la paroi avant (22) du couvercle dans la zone des organes d'accrochage.

4. Procédé selon la revendication 1 ou une des autres revendications, **caractérisé par le fait que** l'amenée de la paroi avant (22) du couvercle dans l'une ou l'autre position a lieu avant le jonction de pattes latérales (27, 29) du couvercle entre elles par collage.

5. Dispositif pour la fabrication de paquets de cigarettes (10) du type boîte à couvercle basculant constituées d'une partie boîte (12), d'un couvercle (13) et d'un col (14), le couvercle (13) étant maintenu en position fermée par un moyen auxiliaire de fermeture constitué d'organes s'accrochant entre eux, à savoir par emboîtement d'une patte intérieure (16) du couvercle située sur le côté intérieur de la paroi avant (22) du couvercle avec la paroi avant (17) du col (14), **caractérisé par** les caractéristiques suivantes :
a) une voie à paquets (25) le long de laquelle le paquet (10) en grande partie achevé par pliage d'une découpe (11) est transporté,
b) au-dessus de la voie à paquets (25) est placé un organe qui produit un déplacement de la paroi avant (22) du couvercle en direction d'une position ouverte du couvercle (13) par rapport à la paroi avant (17) du col et ensuite un déplacement en sens contraire de la paroi avant (22) du couvercle pour l'amener en position initiale ou fermée.

6. Dispositif selon la revendication 5, **caractérisé par le fait que** les paquets (10) (en grande partie achevés) sont transportés dans la zone de la voie à paquets (25) avec le paroi avant du couvercle dirigée vers le côté libre, en particulier vers le haut, et les pattes latérales extérieures (27) du couvercle dirigées de côté dans le plan de la paroi avant du couvercle, et que des organes de manoeuvre placés au-dessus de la trajectoire du paquet (10) d'abord reculent la paroi avant (22) du couvercle de la partie boîte (12) et ensuite la ramènent en position fermée.

7. Dispositif selon l'une des revendications 5 et 6, **caractérisé par le fait que** dans un premier poste de travail (30) dans la direction de transport des paquets (10) situé au-dessus de la trajectoire des paquets (10) sont placés des organes de déplacement de la paroi avant (22) du couvercle dans la direction de transport, à savoir en particulier un disque à segment (32) et un contre-rouleau (34), ces organes agissant dans la zone des pattes latérales extérieures (27) du couvercle dirigées de côté, plus précisément saisissant celles-ci.

8. Dispositif selon la revendication 7, **caractérisé par le fait que** les pattes latérales (27) du couvercle sont saisies entre le disque à segment (32), plus précisément un segment (33) de celui-ci, d'une part et un contre-rouleau (34) placé de préférence au-dessus de la trajectoire d'autre part, le disque à segment (32) et le contre-rouleau (34) étant mobiles, plus précisément pouvant tourner, dans la direction de transport par rapport au paquet (10).

9. Dispositif selon la revendication 7 ou une des autres revendications, **caractérisé par le fait que** dans la zone d'un deuxième poste de travail (31) est placé un organe pousseur destiné à ramener le couvercle (13), plus précisément la paroi avant (22) de celui-ci, en position fermée, à savoir en particulier un levier de pression tournant (37) qui vient s'appuyer par une saillie (39) sur le couvercle (13), de préférence sur une arête (40) formée entre la paroi avant (22) et la paroi frontale (28) du couvercle.

10. Dispositif selon la revendication 7 ou une des autres revendications, **caractérisé par le fait que** lors du mouvement de retour de la paroi avant (22) du couvercle en position fermée, une pression est exercée au moins temporairement sur la paroi avant (22) du couvercle dans la zone de l'organe d'accrochage (parties de bord de la patte intérieure (16) du couvercle), de préférence par deux disques (35) placés à distance transversalement l'un de l'autre et pourvus de segments de pression (36).

11. Dispositif selon la revendication 9 ou une des autres revendications, **caractérisé par le fait que** pendant le retour de la paroi avant (22) du couvercle en position fermée, une pression est exercée constamment ou principalement sur cette paroi (22) dans la zone du levier de pression (37), de préférence par des disques de pression (41) montés coaxialement au levier de pression (37) et soumis à rotation.
